# EUROPÄISCHE PATENTSCHRIFT

(11) **EP 0 618 423 B1**
(45) Veröffentlichungstag und Bekanntmachung des Hinweises auf die Patenterteilung: **15.01.1997**
(21) Anmeldenummer: 93105028.0
(22) Anmeldetag: 26.03.1993
(51) Int. Cl.: F41H 11/16, E02F 3/18

(54) **Landminen-Raumfahrzeug**
Landmine-clearing vehicle
Véhicule de déminage des mines terrestres

(43) Veröffentlichungstag der Anmeldung: 05.10.1994
(73) Patentinhaber: Krohn, Walter, D-56761 Masburg (DE)
(72) Erfinder: Krohn, Walter, D-56761 Masburg (DE)
(74) Vertreter: Naumann, Ulrich, Dr.-Ing.

(56) Entgegenhaltungen:
- DE-A- 2 430 709
- FR-A- 914 285

## Beschreibung

Die Erfindung betrifft die Verwendung eines Kettenfahrzeugs mit einem Frontanbau als Minen-Räumfahrzeug.

Im Sinne einer Planierraupe ausgebildete Kettenfahrzeuge sind seit geraumer Zeit aus der Praxis bekannt und dienen in der Regel zur Bodenbearbeitung. Aufgrund ihrer besonders robusten Bauweise lassen sie sich insbesondere zu schweren Arbeiten in der Forstwirtschaft einsetzen. Dabei dienen sie zur Bewegung bzw. zum Transport gefällter Bäume bzw. zum Räumen von Fahrwegen.

Kettenfahrzeuge bzw. Planierraupen werden u.a. auch zur Kultivierung von Böden verwendet. Eine in einem Frontanbau - vor dem eigentlichen Kettenfahrzeug - angeordnete Frästrommel dient zum Fräsen bzw. Durchkämmen der oberen Erdschichten, wobei Pflanzen, Gehölz, Steine, etc. durch die Frästrommel zerkleinert bzw. zertrümmert werden. Der Erdboden wird durch Eingriff der Frästrommel in die oberen Erdschichten umgewälzt und die zertrümmerten Hölzer, Steine und dgl. werden mit dem Erdreich vermengt.

Nun handelt es sich bei der beanspruchten Verwendung letztendlich um ein Minen-Räumfahrzeug, mit dem vorzugsweise Schützenminen und Panzerminen aus einer Tiefe bis zu 30 cm unter der Bodenoberfläche herausgefördert und geräumt werden können. Beim Einsatz eines solchen Minen-Räumfahrzeuges geht es insbesondere um die Beseitigung von vergessenen Minen, bspw. im Bereich alter Grenzanlagen am sog. Todesstreifen der ehemaligen DDR. Bei konventioneller Suche nach solchen Minen sind die suchenden Fachleute erheblichen Gefahren ausgesetzt. Obendrein ist es den als Minenräumer Tätigen nicht möglich, den Boden flächendeckend nach Minen abzusuchen, so daß stets nicht gefundene Minen im Boden verbleiben und weiterhin eine ganz erhebliche Gefahr darstellen. Bei konventioneller Minensuche werden meist an langen Stangen befestigte Metalldetektoren verwendet, mittels derer die Minen aufgespürt werden sollen. Erst nach Auffinden der Minen beginnt die eigentliche Räumung, wobei der Minenräumer stets der Gefahr einer unbeabsichtigten Auslösung und Explosion ausgesetzt ist.

Aus der DE-A 2 430 709 ist ein Landminen-Schnellräumgerät bekannt, welches im Sinne eines Vorsatzgerätes für Ketten- oder Radfahrzeuge ausgeführt ist. Letztendlich handelt es sich hier im konkreten um einen Kettenpanzer, an den bugseitig ein zu schiebendes Vorsatzgerät angekoppelt wird. Dieses Vorsatzgerät umfaßt ein Gestell, welches über einen Koppelarm mit dem Fahrzeug verbunden ist. Des weiteren ist eine dem Gestell zugeordnete Räumwalze vorgesehen, die inkl. dem Gestell schräg zur Mittelachse des Fahrzeugs angeordnet ist. Die Schrägstellung der Rotoren umfassenden Rollwalze soll dabei ein seitliches Herausfördern der Minen bewirken, wobei aufgrund der Drehzahl der Walzen die Minen seitlich weggeschleudert werden. Ein bewußtes Zerstören der Minen ist hier jedenfalls nicht vorgesehen. Vielmehr sollen die Minen - ohne Detonation - ausgegraben und aus der Fahrbahn des Fahrzeugs - zur Vermeidung eines Überfahrens und einer ungewollten Detonation - seitlich herausgeschleudert werden.

Für das aus der DE-A 2 430 709 bekannten Landminen-Schnellräumgerät ist wesentlich, daß es sich hier um ein unabhängiges Vorsatzgerät handelt, welches einem Panzer bugseitig vorgeschaltet wird. Der Panzer dient hier lediglich zum Schieben des eigentlichen Landminen-Schnellräumgerätes und übernimmt ansonsten keine weitere Funktion.

Auch aus der FR-A 914 285 ist ein Minen-Räumfahrzeug bekannt, wobei auch dort die Minen lediglich aus dem Erdreich ausgegraben werden. Wenngleich eine Detonation der Minen - per Zufall - erfolgen kann, ist eine solche Detonation keineswegs beabsichtigt. Vielmehr sollen die Minen zur weiteren Entsorgung lediglich die Oberfläche bzw. zur Seite gefördert werden.

Die aus dem Stand der Technik bekannten Minen-Räumfahrzeuge sind jedoch in der Praxis insoweit problematisch, als die an die Erdoberfläche geförderten Minen gehandhabt bzw. entsorgt werden müssen. Dies birgt ein ganz erhebliches Gefahrenpotential in sich.

Der vorliegenden Erfindung liegt daher die Aufgabe zugrunde, ausgehend von einem bekannten Kettenfahrzeug eine Verwendung dieses Kettenfahrzeuges als Minen-Räumfahrzeug anzugeben, wonach eine sichere Räumung in Bereich versteckter Minen möglich ist.

Die voranstehende Aufgabe wird durch die Merkmale des Patentanspruches 1 gelöst. Danach wird die Verwendung eines Kettenfahrzeugs mit einem Frontanbau als Minen-Räumfahrzeug vorgeschlagen, wobei der Frontanbau über hydraulisch oder pneumatisch arbeitende Zylinder-Kolben-Anordnungen und ggf. über schwenkbar an dem Kettenfahrzeug angelenkte Rahmenschenkel mit dem Kettenfahrzeug heb- und senkbar wirkverbunden ist und einen in Fahrtrichtung nach vorne und nach unten zumindest teilweise offenen Kasten mit darin im wesentlichen quer zur Fahrtrichtung angeordneter, vorzugsweise hydraulisch drehangetriebener Frästrommel aufweist, wobei die Frästrommel gegen die Fahrtrichtung dreht, Erdreich und darin enthaltene Minen vor die Frästrommel fördert und dort, d.h. im Erdreich, aufgrund des seitens der Frästrommel auf die Minen ausgeübten Drucks die Minen zur Explosion bringt.

Für die erfindungsgemäße Verwendung ist wesentlich, daß Erdreich vor die Frästrommel gefördert wird, und daß die Minen im Erdreich aufgrund des seitens der Frästrommel ausgeübten Drucks zur Explosion gebracht werden.

Damit nun keine Gefahr dahingehend besteht, daß das Kettenfahrzeug eine versteckte Mine überfährt und diese dabei während des Überfahrens im Bereich der nicht besonders geschützten Bodengruppe des Kettenfahrzeugs auslöst, ist in ganz besonders vorteilhafter Weise der Kasten derart dimensioniert, daß er mindestens die Breite der Planierraupe aufweist. Des weiteren ist von Vorteil, wenn sich die Frästrommel über die gesamte Breite des Kastens erstreckt, so daß der Bereich vor dem Kettenfahrzeug sicher durchpflügt wird und die etwa 30 cm unter der Bodenoberfläche liegenden Schützenminen und Panzerminen auf jeden Fall erfaßt werden.

Hinsichtlich der Drehbewegung der Frästrommel ist es wesentlich, daß die Drehgeschwindigkeit der Frästrommel vorzugsweise stufenlos einstellbar ist. Insoweit läßt sich eine ganz besondere Abstimmung auf den jeweils zu fräsenden Boden vornehmen. Neben der Drehgeschwindigkeit könnte auch die Drehrichtung der Frästrommel einstellbar bzw. umkehrbar sein. Dies hätte den ganz besonderen Vorteil, daß bei einer Drehung der Frästrommel in Fahrtrichtung bspw. nicht zur Explosion bringbare Minen oder sonstige nicht zerstörbaren Gegenstände aus dem Kasten bzw. dem Bereich der Frästrommel herausgefördert werden. Dazu könnte man dem Kasten eine Art Sammelbehälter zuordnen. Aufgrund in unterschiedlicher Tiefe versteckter Minen ist es von weiterem Vorteil, wenn die Frästiefe durch den Kasten und/oder die Frästrommel drückende oder hebende Zylinder-Kolben-Anordnungen einstellbar ist. So lassen sich bei Druckbeaufschlagung der Frästrommel Arbeitstiefen von etwa einem Meter erreichen, so daß bis zu einem Meter tief liegende Minen sicher aufgreifbar sind.

Hinsichtlich einer sicheren Ausgestaltung des Frontanbaus ist es von Vorteil, wenn dieser auf seiner Vorderseite eine als Schutzschild dienende, vorzugsweise hydraulische Klappe aufweist. Die Klappe könnte dabei in der Arbeitsposition derart ausgerichtet sein, daß sie zum Fahrer des Minen-Räumfahrzeugs hin im Sinne eines schützenden Schildes wirkt. Ebenso könnte die Klappe auch zum vorderseitigen Schließen des Kastens dienen, so daß dieser während der Minensuche zumindest nach vorne geschlossen ist, so daß innerhalb bzw. unterhalb des Kastens stattfindende Explosionen durch den Kasten eingedämmt werden.

Im Falle einer Ausgestaltung der Klappe als Schutzschild könnte diese schräg nach vorne geneigt, vorzugsweise nach oben abragend, feststellbar sein.

Hinsichtlich der Anlenkung der Klappe ist es in konstruktiver Hinsicht von ganz besonderem Vorteil, wenn diese innerhalb des Kastens an zwei einander gegenüberliegenden Seitenwandungen schwenkbar angelenkt bzw. gelagert ist. Der Kasten wäre dann durch eine nach unten gerichtete Schwenkbewegung durch die Klappe zumindest weitgehend schließbar. Ebenso könnte die Klappe an der oberen Kante des Kastens, bspw. von außen, schwenkbar angelenkt sein. Der Kasten wäre dann durch eine nach unten gerichtete Schwenkbewegung schließbar.

Vorzugsweise bei geschlossenem oder zumindest teilweise geschlossenem Kasten fördert die in das Erdreich eingreifende, entgegen der Fahrtrichtung drehende Frästrommel das Erdreich über die Mine hinweg gegen die sich in geschlossenem Zustand befindliche Klappe. Da die Frästrommel auf der Umfangsfläche vorzugsweise gleichmäßig zueinander beabstandete Schneid- und/oder Brechwerkzeuge aufweist, können diese die Mine von unten erfassen und in der vor die Frästrommel geförderten Erde aufgrund des dort auf die Mine ausgeübten Drucks seitens der Frästrommel zur Explosion bringen. Gelingt es nicht, die aus dem Erdreich geförderte Mine durch Explosion zu zerstören, kann die Drehrichtung der Frästrommel umgekehrt werden, so daß die nicht explodierte Mine nach außerhalb des Kastens gefördert wird.

Sofern die Explosion innerhalb eines geschlossenen Kastens erfolgen soll, verbleibt die Klappe während des Minen-Räumbetriebes in der zumindest weitgehend geschlossenen Stellung. Will man lediglich in Richtung des Fahrerhauses schützen, so läßt sich die Klappe im Sinne eines Schutzschildes hochklappen.

Bereits während der Minen-Räumung oder im Rahmen eines zweiten Fräsdurchganges könnte die Frästrommel in einer horizontalen Ebene zumindest geringfügig geschwenkt werden, so daß das Erdreich seitlich aus dem Kasten herausförderbar ist. Die Schwenkrichtung und der Schwenkwinkel sind dabei einstellbar.

Hinsichtlich einer besonders stabilen Ausgestaltung des in Rede stehenden Minen-Räumfahrzeuges ist es von weiterem Vorteil, wenn der Kasten und ggf. die Klappe aus Stahlplatten gefertigt ist bzw. sind. Diese Bauteile sind dabei derart auszulegen, daß sie Explosionen standhalten, wie sie bspw. bei bis zu 7,5 kg schweren Panzerminen stattfinden.

Schließlich ist es hinsichtlich einer ganz besonders sicheren Minen-Räumung von Vorteil, wenn das als Minen-Räumfahrzeug ausgebildete Kettenfahrzeug und sämtliche Funktionen des Kettenfahrzeuges sich fernsteuern lassen. Eine Bedienungsperson bzw. ein Fahrer wäre somit keinen unmittelbaren Gefahren ausgesetzt.

Hinsichtlich der erfindungsgemäßen Verwendung eines Kettenfahrzeugs bzw. einer Planierraupe als Minen-Räumfahrzeug ist es von ganz besonderer Bedeutung, daß zum sicheren Räumen der Minen mit der erfindungsgemäßen Vorrichtung keine Minenräumer mit Fachausbildung erforderlich sind. Angesichts der einfachen Verwendung des beanspruchten Kettenfahrzeuges läßt sich dieses sogar durch angelernte Fahrer bedienen. Fachspezifisches Wissen bezüglich der zu räumenden Minen ist seitens des Fahrers jedenfalls nicht erforderlich.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht ein als Minen-Räumfahrzeug verwendbares Kettenfahrzeug in Form einer besonders ausgestalteten Planierraupe,
- Fig. 2: den Gegenstand aus Fig. 1 in einer Vorderansicht und
- Fig. 3: den Gegenstand aus Fig. 1 im Bereich des Frontanbaus in vergrößerter Darstellung.

Fig. 1 zeigt ein Kettenfahrzeug, wobei es sich hier im besonderen um eine Planierraupe handelt. Neben den üblichen, hier nicht weiter diskutierten Merkmalen einer herkömmlichen Planierraupe weist das hier dargestellte Fahrzeug einen Frontanbau 1 auf, der über hydraulisch arbeitende Zylinder-Kolben-Anordnungen 2 und über schwenkbar an dem Kettenfahrzeug angelenkte Rahmenschenkel 3 mit dem Kettenfahrzeug heb- und senkbar wirkverbunden ist. Des weiteren ist ein in Fahrtrichtung nach vorne und nach unten offener Kasten 4 mit darin quer zur Fahrtrichtung angeordneter, hydraulisch drehangetriebener Frästrommel 5 vorgesehen.

Die Fig. 1 und 2 zeigen gemeinsam, daß der Kasten 4 die Breite der gesamten Planierraupe aufweist. Die Frästrommel 5 erstreckt sich wiederum über die gesamte Breite des Kastens 4.

In den Fig. 1 und 2 ist zumindest angedeutet, daß die Frästiefe durch den Kasten 4 bzw. Frontanbau 1 drückende oder hebende Zylinder-Kolben-Anordnungen 2 einstellbar ist.

Bei dem in Fig. 1 dargestellten Ausführungsbeispiel eines erfindungsgemäßen Minen-Räumfahrzeuges ist angedeutet, daß die Frästrommel 5 zumindest teilweise in den hinsichtlich Minen zu durchsuchenden Boden 6 eingreift.

Fig. 1 zeigt des weiteren, daß der Frontanbau 1 auf seiner Vorderseite eine als Schutzschild dienende schwenkbare Klappe 7 aufweist. Bei der im hier dargestellten Ausführungsbeispiel gewählten Position ist die Klappe 7 im Sinne eines Schutzschildes schräg nach vorne geneigt, nämlich nach oben abragend festgestellt. Ebenso könnte die Klappe 7 zum vorderseitigen Schließen des Kastens 4 dienen. Hierzu wird auf die Ausführungen im allgemeinen Teil der Beschreibung verwiesen.

Bei den in den Fig. 1 und 3 gewählten Darstellungen ist angedeutet, daß die Frästrommel 5 auf der Umfangsfläche in etwa gleichmäßig zueinander beabstandete Schneid- und Brechwerkzeuge 8 aufweist. Fig. 3 zeigt deutlich, daß die dort lediglich angedeutete Mine 9 durch die Schneid- und Brechwerkzeuge 8 erfaßt und in der vor der Frästrommel 5 geförderten Erde 10 aufgrund des dort auf die Mine 9 ausgeübten Druckes zur Explosion gebracht wird.

Obwohl im hier dargestellten Ausführungsbeispiel die Klappe 7 sich in einer ein Schutzschild bildenden Position befindet, könnte die Klappe 7 - im Bedarfsfalle - während der Explosion der Mine 9 geschlossen sein. Eine Streuung von Splittern oder dgl. wäre dadurch wirksam vermieden.

## Patentansprüche

1. Verwendung eines Kettenfahrzeugs mit einem Frontanbau (1) als Minen-Räumfahrzeug, wobei der Frontanbau (1) über hydraulisch oder pneumatisch arbeitende Zylinder-Kolben-Anordnungen (2) und ggf. über schwenkbar an dem Kettenfahrzeug angelenkte Rahmenschenkel (3) mit dem Kettenfahrzeug heb- und senkbar wirkverbunden ist und einen in Fahrtrichtung nach vorne und nach unten zumindest teilweise offenen Kasten (4) mit darin im wesentlichen quer zur Fahrtrichtung angeordneter, vorzugsweise hydraulisch drehangetriebener Frästrommel (5) aufweist, wobei die Frästrommel (5) gegen die Fahrtrichtung dreht, Erdreich und darin enthaltene Minen (9) vor die Frästrommel (5) fördert und dort, d.h. im Erdreich, aufgrund des seitens der Frästrommel auf die Minen (9) ausgeübten Drucks die Minen (9) zur Explosion bringt.

2. Verwendung nach Anspruch 1, dadurch gekennzeichnet, daß der Kasten (4) mindestens die Breite des Kettenfahrzeugs aufweist.

3. Verwendung nach Anspruch 1 oder 2, dadurch gekennzeichnet, daß sich die Frästrommel (5) über die gesamte Breite des Kastens (4) erstreckt.

4. Verwendung nach einem der Ansprüche 1 bis 3, dadurch gekennzeichnet, daß die Drehgeschwindigkeit der Frästrommel (5) vorzugsweise stufenlos einstellbar ist.

5. Verwendung nach einem der Ansprüche 1 bis 4, dadurch gekennzeichnet, daß die Drehrichtung der Frästrommel (5) umkehrbar ist.

6. Verwendung nach einem der Ansprüche 1 bis 5, dadurch gekennzeichnet, daß die Frästiefe durch den Kasten (4) und/oder die Frästrommel (5) drückende oder hebende Zylinder-Kolben-Anordnungen (2) einstellbar ist.

7. Verwendung nach Anspruch 6, dadurch gekennzeichnet, daß die Frästrommel (5) bis zu einer Arbeitstiefe von etwa 1 m in das Erdreich drückbar bzw. einarbeitbar ist.

8. Verwendung nach einem der Ansprüche 1 bis 7, dadurch gekennzeichnet, daß der Frontanbau (1) auf seiner Vorderseite eine als Schutzschild oder zum vorderseitigen Schließen des Kastens (4) vorzugsweise hydraulisch schwenkbare Klappe (7) aufweist.

9. Verwendung nach Anspruch 8, dadurch gekennzeichnet, daß die Klappe (7) als Schutzschild schräg nach vorne geneigt, vorzugsweise nach oben abragend, feststellbar ist.

10. Verwendung nach Anspruch 8, dadurch gekennzeichnet, daß die Klappe (7) innerhalb des Kastens (4) an zwei einander gegenüberliegenden Seitenwandungen schwenkbar angelenkt ist und der Kasten (4) durch eine nach unten gerichtete Schwenkbewegung zumindest weitgehend schließbar ist.

11. Verwendung nach Anspruch 8, dadurch gekennzeichnet, daß die Klappe (7) an der oberen Kante des Kastens (4) schwenkbar angelenkt ist und der Kasten (4) durch eine nach unten gerichtete Schwenkbewegung schließbar ist.

12. Verwendung nach Anspruch 6 oder 7, dadurch gekennzeichnet, daß bei vorzugsweise geschlossenem oder zumindest teilweise geschlossenem Kasten (4) die in das Erdreich eingreifende, entgegen der Fahrtrichtung drehende Frästrommel (5) das Erdreich über die Mine (9) und gegen die Klappe (7) fördert.

13. Verwendung nach einem der Ansprüche 1 bis 12, dadurch gekennzeichnet, daß die Frästrommel (5) auf der Umfangsfläche vorzugsweise gleichmäßig zueinander beabstandete Schneid- und/oder Brechwerkzeuge (8) aufweist und damit die Mine (9) von unten erfaßt und in der vor die Frästrommel (5) geförderten Erde aufgrund des dort auf die Mine (9) ausgeübten Drucks zur Explosion bringt.

## Claims

1. Use of a tracked vehicle with a frontal attachment (1) as a mine-clearing vehicle, wherein the frontal attachment (1) is operatively connected, in such a way that it can be raised and lowered, to the tracked vehicle by way of hydraulically or pneumatically working cylinder/piston arrangements (2) and, optionally, by way of frame pieces (3) articulated pivotably on the tracked vehicle, and has a box (4) which is at least partially open forwards and downwards in the direction of travel, with a hoeing drum (5) which is disposed therein essentially transversely to the direction of travel and is driven in rotation preferably hydraulically, and wherein the hoeing drum (5) rotates against the direction of travel, conveys soil and mines (9) contained therein in front of the hoeing drum (5) and causes the mines (9) to explode at that point, that is to say in the soil, because of the pressure exerted on the mines (9) by the hoeing drum.

2. Use according to claim 1, characterised in that the box (4) has at least the width of the tracked vehicle.

3. Use according to claim 1 or 2, characterised in that the hoeing drum (5) extends over the entire width of the box (4).

4. Use according to one of claims 1 to 3, characterised in that the speed of rotation of the hoeing drum (5) can be adjusted, preferably in a continuous manner.

5. Use according to one of claims 1 to 4, characterised in that the direction of rotation of the hoeing drum (5) can be reversed.

6. Use according to one of claims 1 to 5, characterised in that the depth of hoeing can be adjusted by cylinder/piston arrangements (2) which depress or raise the box (4) and/or the hoeing drum (5).

7. Use according to claim 6, characterised in that the hoeing drum (5) can be pressed or forced into the soil to a working depth of about 1 m.

8. Use according to one of claims 1 to 7, characterised in that the frontal attachment (1) has, on its front side, a flap (7) which can be pivoted, preferably hydraulically, as a protective shield or for closing the box (4) on the front side.

9. Use according to claim 8, characterised in that the flap (7) can be secured in position in such a way as to incline obliquely forwards and preferably project away upwards as a protective shield.

10. Use according to claim 8, characterised in that the flap (7) is pivotably articulated, inside the box (4), on two mutually opposed side walls and the box (4) can be closed, at least to a large extent, by a downwardly directed pivoting movement.

11. Use according to claim 8, characterised in that the flap (7) is pivotably articulated on the upper edge of the box (4) and the said box (4) can be closed by a downwardly directed pivoting movement.

12. Use according to claim 6 or 7, characterised in that, with the box (4) preferably closed or at least partially closed, the hoeing drum (5), which engages in the soil and rotates against the direction of travel, conveys the soil over the mine (9) and against the flap (7), with the box (4) preferably closed or at least partially closed.

13. Use according to one of claims 1 to 12, characterised in that the hoeing drum (5) has cutting and/or breaking tools (8) which are spaced apart from one another over the peripheral face, preferably in a uniform manner, and thus grasps the mine (9) from below and causes it to explode in the earth conveyed in front of the hoeing drum (5) because of the pressure exerted on the mine (9) at that point.

## Revendications

1. Utilisation d'un véhicule à chenilles avec un équipement avant (1) en tant que véhicule de déminage, l'équipement avant (1) étant relié au véhicule à chenilles de manière à pouvoir être levé et abaissé, la liaison ayant lieu par l'intermédiaire de dispositifs à cylindre et piston (2) et le cas échéant par l'intermédiaire de montants de châssis (3) articulés à pivotement sur le véhicule à chenilles et avec une caisse (4) au moins partiellement ouverte vers l'avant et vers le dessous dans le sens de l'avancement du véhicule, avec un tambour excavateur (5) disposé sensiblement transversalement à la direction d'avancement du véhicule et entraînée à rotation de préférence par voie hydraulique, le tambour excavateur tournant dans le sens opposé à l'avancement du véhicule, pour transporter les déblais et les mines (9) y contenues devant le tambour excavateur (5), de sorte que les mines (9) contenues dans les déblais font explosion sous l'action de la pression exercée par le tambour excavateur sur les mines (9).

2. Utilisation suivant la revendication 1, caractérisée en ce que la caisse (4) présente au moins la largeur du véhicule.

3. Utilisation suivant les revendications 1 ou 2, caractérisée en ce que le tambour excavateur (5) couvre la largeur totale de la caisse (4).

4. Utilisation suivant l'une quelconque des revendications de 1 à 3, caractérisée en ce que la vitesse de rotation du tambour excavateur (5) est de préférence réglable progressivement.

5. Utilisation suivant l'une quelconque des revendications de 1 à 4, caractérisée en ce que le sens de rotation du tambour excavateur (5) peut être inversé.

6. Utilisation suivant l'une quelconque des revendications de 1 à 5, caractérisée en ce que la profondeur d'excavation est réglable à l'aide de dispositifs à cylindre et piston (2) produisant la descente ou la montée de la caisse (4) et/ou du tambour excavateur (5).

7. Utilisation suivant la revendication 6, caractérisée en ce que le tambour excavateur (5) peut être enfoui ou poussé dans le sol jusqu'à une profondeur de travail d'environ 1 m.

8. Utilisation suivant l'une quelconque des revendications de 1 à 7, caractérisée en ce à sa face antérieure, l'équipement avant présente un clapet (7) pouvant de préférence être pivoté par voie hydraulique et servant de bouclier de protection ou pour la fermeture avant de la caisse (4).

9. Utilisation suivant la revendication 8, caractérisée en ce que le clapet (7), lorsqu'il fait office de bouclier de protection, peut être verrouillé en oblique et en inclinaison vers l'avant, de préférence avec protubérance vers le haut.

10. Utilisation suivant la revendication 8, caractérisée en ce que le clapet (7) est à l'intérieur de la caisse (4) articulé à pivotement sur deux parois latérales opposées et en ce que la caisse peut dans une large mesure être fermée suite à un pivotement en direction du dessous.

11. Utilisation suivant la revendication 8, caractérisée en ce que le clapet (7) est articulée à pivotement sur l'arête supérieure de la caisse (4) et en ce que la caisse (4) peut être fermée par un mouvement de pivotement en direction du dessous.

12. Utilisation suivant la revendication 6 ou 7, caractérisée en ce que, lorsque la caisse (4) est de préférence fermée ou du moins partiellement fermée, le tambour excavateur (5) mis en rotation dans le sens opposé à l'avancement du véhicule et s'engageant dans le sol transporte les déblais par delà la mine (9) et en direction du clapet (7).

13. Utilisation suivant l'une quelconque des revendications de 1 à 12, caractérisée en ce que sur son pourtour, le tambour excavateur (5) présente de préférence à distances uniformes des outils de coupe et/ou de concassage (8) qui viennent s'engager sous la mine (9) de sorte que, en raison de la pression exercée dans les déblais transportés devant le tambour excavateur (5), l'explosion de la mine (9) est produite.
